# EUROPÄISCHE PATENTSCHRIFT

(11) **EP 0 254 916 B1**
(45) Veröffentlichungstag und Bekanntmachung des Hinweises auf die Patenterteilung: **20.09.1989**
(21) Anmeldenummer: 87109742.4
(22) Anmeldetag: 07.07.1987
(51) Int. Cl.: B25B 7/12, B25G 1/10

(54) **Hebelübersetzte Zange für enge Öffnungen**
Pliers for narrow openings
Tenailles pour ouvertures étroites

(30) Priorität: 31.07.1986 DE 3626078
(43) Veröffentlichungstag der Anmeldung: 03.02.1988
(73) Patentinhaber: VBW Vereinigte Beckersche Werkzeugfabriken GmbH & Co. KG, 42857 Remscheid (DE)
(72) Erfinder: Wiemer, Hans, D-5630 Remscheid-Hasten (DE)
(74) Vertreter: Cohausz & Florack Patentanwälte

(56) Entgegenhaltungen:
- DE-U- 8 620 568
- FR-A- 1 542 445
- GB-A- 622 431
- GB-A- 632 551
- GB-A- 1 098 292

## Beschreibung

Die Erfindung betrifft eine hebefübersetzte Zange, insbesondere Bolzenschneider mit je einem Paar zweiarmiger Schneidbacken- und Handhebel, die jeweils aneinander angelenkt sind und im Bereich der Anlenkstellen sich nicht kreuzen, und mit Verbindungsgelenken zwischen den einander zugewandten Enden der Schneidbacken- und Handhebel.

Die bekannten Bolzenschneider, wie sie z. B. aus der DE-OS 32 21 072 bekannt sind, weisen an die Schneidbacken angelenkte Handhebel auf, die bei weit geöffneter Zange um die Anlenkstelle der Handhebel so weit auseinanderbewegt werden, daß sie zwischen sich einen Winkel von 90 Grad oder mehr bilden und hierdurch mit den Schneidbacken nur so weit in Öffnungen, insbesondere Zwischenräumen, einer oberen Bewehrungsschicht eingesteckt werden, bis die vorderen Außenseiten der Handhebel auf dem Öffnungsrand aufliegen. Damit kann in den meisten Fällen eine darunter liegende Matte oder Bewehrung durch die Schneiden nicht erreicht werden. Muß dennoch eine tiefer liegende Bewehrung oder Bewehrungsmatte geschnitten werden, so wird häufig die Öffnung in der oberen Bewehrung zwischen zwei Bewehrungsstäben durch zusätzliche Schnitte vergrößert, so daß die obere Bewehrung geschwächt wird. Darüber hinaus ist dies ein zusätzlicher Arbeitsaufwand.

Aufgabe der Erfindung ist es, eine Zange der eingangs genannten Art so zu verbessern, daß durch enge Öffnungen zu schneidende Teile erreichbar sind, die gegenüber der Öffnung tiefer liegen als die Länge der zweiarmigen Schneidbacken.

Diese Aufgabe wird erfindungsgemäß dadurch gelöst, daß in einem den Schneidbackenhebeln nahen Bereich die Handhebel jeweils mindestens derart zweifach abgebogen sind, daß in diesem Bereich die Handhebel im geschlossenen Zustand der Zange einander zweifach kreuzen.

Durch diese Ausführung des vorderen Bereichs der Handhebel kann dieser Bereich als Verlängerung der Schneidbacken zusätzlich in die Öffnung eingebracht werden, so daß auch sehr tief liegende Bewehrungen oder zu schneidende Drähte erreichbar sind. Die Zange ist leicht handhabbar und einfach in der Herstellung. Es entsteht kein zusätzlicher Arbeitsaufwand, und eine Vergrößerung der oberen Öffnung, und damit Schwächung einer oberen oder vorderen Bewehrung, entfällt.

Besonders vorteilhaft ist es hierbei, wenn die ersten Bereiche der Handhebel, die den Schneidbackenhebeln am nächsten sind und die bei geschlossener Zange den den Schneidbackenhebeln nächsten Kreuzungspunkt bilden, bei weit geöffneter Zange zueinander etwa parallel liegen. Auch wird vorteilhafterweise vorgeschlagen, daß die ersten Bereiche der Handhebel bei weit geöffneter Zange im etwa parallelen Zustand von Außenseite zu Außenseite eine Breite bilden, die etwa gleich der Breite der Schneidbackenhebel von Außenseite zu Außenseite ist. Auch sollte an den ersten Bereich der Handhebel ein zweiter Bereich der Handhebel anschließen, der bei geschlossener Zange den zweiten Kreuzungspunkt bildet. Hierbei kann ein erster und zweiter Bereich der Handhebel zueinander abgebogen sein und miteinander einen dem anderen Handhebel zugekehrten Innenwinkel bilden, der 60 bis 120 Grad, insbesondere 80 bis 100 Grad beträgt.

Ferner wird vorteilhafterweise vorgeschlagen, daß bei geschlossener Zange die einander zweifach kreuzenden Bereiche einander seitlich teilweise überdecken. Alternativ kann aber auch bei geschlossener Zange der zweifach kreuzende Bereich des ersten Handhebels in einem Längsschlitz des zweiten Handhebels einliegen, so daß die Handhebel in einer ähnlichen Weise ineinanderdringen wie dies bereits bei Wasserpumpenzangen mit durchgestecktem Gleitgelenk bekannt ist.

Vorzugsweise wird vorgeschlagen, daß bei geschlossener Zange die Anschläge in Höhe des zweiten Kreuzungspunktes am zweiten Bereich anschlagen. Hierdurch werden besonders einfach zu gestaltende und sicher arbeitende Anschläge geschaffen.

Ein Ausführungsbeispiel der Erfindung ist in der Zeichnung bei nicht vollständig durchzeichneten Handgriffen in einer Vorderansicht dargestellt und wird im folgenden näher beschrieben.

Der Bolzenschneider besteht im wesentlichen aus zwei zweiarmigen Hebelpaaren, die untereinander und aneinander angelenkt sind, ohne sich zu kreuzen. Die zweiarmigen Schneidbackenhebel 1, 2 weisen an ihren freien Enden zwischen den vorderen Backen Schneiden 3, 4 auf, die im Beißschnitt aufeinander liegen. Die Schneidbackenhebel 1, 2 sind durch ein einziges mittiges Gelenk 5 direkt angelenkt, wobei die Schneiden seitlich liegen, oder aber die Schneidbackenhebel sind auf beiden Flachseiten an je einer Lasche durch zwei Schraubenzapfen angelenkt, wie dies die deutsche Offenlegungsschrift P 32 21 072 zeigt, so daß die Schneiden in Achsrichtung der Zange liegen.

Auf den den Schneiden 3, 4 abgewandten Seiten sind die Schneidbackenhebel 1, 2 an zweiarmigen Handhebeln 8, 9 über Verbindungsgelenke 10, 11 mit Gelenkzapfen, insbesondere Schraubzapfen, angelenkt. Nahe der Verbindungsgelenke 10, 11 sind die beiden Handhebel 8, 9 durch einen Gelenkzapfen, insbesondere Schraubzapfen mit z. B. Exzenterhub, aneinander angelenkt. An diesem Verbindungsgelenk 12 der beiden Handhebel kann in einer nicht dargestellten Ausführung eine Stellschraube angreifen, die im ersten Handhebel gelagert ist und die Verbindung zwischen dem ersten Handhebel und dem Verbindungsgelenk bzw. dem zweiten Handhebel darstellt. Die Stellschraube ist in einer Bohrung des ersten Handhebels längsverschieblich gelagert und durch Stellmuttern in beide Verschiebungsrichtungen gehalten.

Die Handhebel 8, 9 bestehen im Bereich der Gelenke 10, 11 und 12 aus geschmiedeten Stücken, auf die Rohre 16, 17 zur Verlängerung und Bildung der Griffbereiche aufgeschoben sind. Diese geschmiedeten Zwischenstücke beider Handhebel bilden damit die Bereiche 14a, 14b, die den Schneidbacken am nächsten sind und mit ihren vorderen Enden über die Gelenke 10, 11 mit den Schneidbacken 1, 2 verbunden sind. Hierbei sind diese Bereiche 14a, 14b so ausgeführt, daß im geschlossenen Zustand der Zange diese Bereiche einander zweifach in den Punkten 18 und 19 kreuzen, ohne dort befestigt oder angelenkt zu sein.

Von den Verbindungsgelenken 10, 11 ausgehend sind diese Bereiche 14a, 14b kurz hinter dem Verbindungsgelenk 12 jeweils nach innen um etwa einen Winkel von a = 45° einwärts umgebogen (erste Abbiegung 20), um dann einen ersten geraden Bereich 21 jeweils zu bilden, die sich etwa mittig kreuzen und damit den ersten Kreuzungspunkt 18 bilden. Dieser erste Bereich 21 beider Handhebel endet bei einer zweiten nach einseits gekehrten Abbiegung (zweite Abbiegung 22), die in einem Winkel ß von etwa 90° ausgeführt ist. Dieser Winkel kann in einem Bereich von 60 bis 120°, insbesondere 80 bis 100°, liegen.

Hinter dieser zweiten Abbiegung 22 liegt ein zweiter gerader Bereich 23 der Handhebel, die wiederum einander im Punkt 19 kreuzen. Am Ende dieser beiden zweiten Bereiche 23 der Handhebel sind die Rohre 16, 17 in einem Winkel von γ = ca. 35° aufgesteckt.

Die den Schneidbacken nahen Bereiche 14a, 14b der Handhebel 8, 9 bilden somit zwischen den aufgesteckten Rohren 16, 17 und den Verbindungsgelenken 10, 11 bzw. dem Verbindungsgelenk 12 zwei winkelförmig abgeknickte Bereiche, wobei die Knickung jeweils nach innen in entgegengesetzten Richtungen erfolgt, so daß sich diese Bereiche zweifach kreuzen und die Abbiegestellen 22 außen liegen, wenn die Zange geschlossen ist. In der geschlossenen Stellung umschließen diese Bereiche in Höhe der Abbiegungen 22 eine etwa rechteckförmige, insbesondere etwa quadratische Öffnung 24. Ist dagegen die Zange weit geöffnet, so liegen die Bereiche 21 zueinander im wesentlichen parallel, wobei die Außenseiten beider Bereiche 21 in ihrer Breite B etwa der Breite C der Außenseiten der Schneidbackenhebel 1, 2 sind.

Die Zange kann also im geöffneten Zustand um die Länge der beiden ersten Bereiche 21 tiefer in eine Öffnung gesteckt werden als eine übliche Zange.

Die geschmiedeten Zwischenstücke beider Handhebel weisen in den Bereichen 23 unterhalb der Kreuzungsstelle 19 Anschläge 25, 26 auf, die bei geschlossener Zange jeweils am gegenüberliegenden Handhebel in Höhe der Kreuzungsstelle 19 anschlagen.

## Patentansprüche

1. Hebelübersetzte Zange, insbesondere Bolzenschneider, mit je einem Paar zweiarmiger Schneidbacken- (1, 2) und Handhebel (8, 9), die jeweils aneinander angelenkt sind und im Bereich der Anlenkstellen (5, 12) sich nicht kreuzen, und mit Verbindungsgelenken (10, 11) zwischen den einander zugewandten Enden der Schneidbacken- und Handhebel, dadurch gekennzeichnet, daß in einem den Schneidbackenhebeln (1, 2) nahen Bereich die Handhebel (8, 9) jeweils mindestens derart zweifach abgebogen sind, daß in diesem Bereich (14a, 14b) die Handhebel im geschlossenen Zustand der Zange einander zweifach kreuzen (18, 19).

2. Zange nach Anspruch 1, dadurch gekennzeichnet, daß die ersten Bereiche (21) der Handhebel (8, 9), die dem Schneidbackenhebel (1, 2) am nächsten sind und die bei geschlossener Zange den dem Schneidbackenhebel (1, 2) nächsten Kreuzungspunkt (18) bilden, bei weit geöffneter Zange zueinander etwa parallel liegen.

3. Zange nach Anspruch 2, dadurch gekennzeichnet, daß die ersten Bereiche (21) der Handhebel bei weit geöffneter Zange im etwa parallelen Zustand von Außenseite zu Außenseite eine Breite (B) bilden, die etwa gleich der Breite (C) der Schneidbackenhebel (1, 2) von Außenseite zu Außenseite ist.

4. Zange nach Anspruch 2 oder 3, dadurch gekennzeichnet, daß an den ersten Bereich (21) der Handhebel (8, 9) ein zweiter Bereich (23) der Handhebel anschließt, der bei geschlossener Zange den zweiten Kreuzungspunkt (19) bildet.

5. Zange nach Anspruch 4, dadurch gekennzeichnet, daß erster und zweiter Bereich (21, 23) der Handhebel (8, 9) zueinander abgebogen sind und miteinander einen dem anderen Handhebel zugekehrten Innenwinkel (ß) bilden, der 60 bis 120 Grad, insbesondere 80 bis 100 Grad beträgt.

6. Zange nach einem der vorherigen Ansprüche, dadurch gekennzeichnet, daß bei geschlossener Zange die einander zweifach kreuzenden Bereiche (14a, 14b) der Handhebel (8, 9) einander seitlich teilweise überdecken.

7. Zange nach einem der Ansprüche 1 bis 5, dadurch gekennzeichnet, daß bei geschlossener Zange der zweifach kreuzende Bereich (14a, 14b) des ersten Handhebels in einem Längsschlitz des zweiten Handhebels einliegt.

8. Zange nach einem der vorherigen Ansprüche, mit Anschlägen zwischen den Handhebeln auf der Griffseite zur Wahrung eines genügenden Abstandes zwischen den Griffen bei geschlossener Zange, wobei bei geschlossener Zange die Anschläge (25, 26) in Höhe des zweiten Kreuzungspunktes (19) am zweiten Bereich (23) anschlagen.

## Claims

1. Levered pliers, in particular bolt cutters, with one pair each of double-armed cutting-jaw (1, 2) and hand levers (8, 9) which in each case are articulated on one another and not cross in the area of the articulated points (5, 12), and with connecting articulations (10, 11) between the ends of the cutting-jaw and hand levers facing one another, characterized in that, in an area near the cutting-jaw levers (1, 2), the hand levers (8, 9) are in each case bent twice at least in such a way that, in this area (14a, 14b), the hand levers cross one another twice (18, 19) in the closed condition of the pliers.

2. Pliers according to claim 1, characterized in that the first areas (21) of the hand levers (8, 9), which are nearest to the cutting-jaw lever (1, 2) and which, when the pliers are closed, form the crossing point (18) next to the cutting-jaw lever (1, 2) lie approximately parallel to one another when the pliers are opened wide.

3. Pliers according to claim 2, characterized in that the first areas (21) of the hand levers, when the pliers are opened wide, in an approximately parallel condition from outside to outside, form a width (B) which is approximately equal to the width (C) of the cutting-jaw lever (1, 2) from outside to outside.

4. Pliers according to claim 2 or 3, characterized in that a second area (23) of the hand levers which, when the pliers are closed, forms the second crossing point (19) adjoins the first area (21) of the hand levers (8, 9).

5. Pliers according to claim 4, characterized in that a first and second area (21, 23) of the hand levers (8, 9) are bent towards one another and together form an internal angle (p) which faces the other hand lever and is 60 to 120 degrees, in particular 80 to 100 degrees.

6. Pliers according to one of the preceding claims, characterized in that, when the pliers are closed, the areas (14a, 14b) of the hand levers (8, 9) which cross one another twice partly overlap one another laterally.

7. Pliers according to one of claims 1 to 5, characterized in that, when the pliers are closed, the area (14a, 14b) of the first hand lever which crosses twice lies in a longitudinal slot of the second hand lever.

8. Pliers according to one of the preceding claims, with stops between the hand levers on the handle side for maintaining an adequate distance between the handles when the pliers are closed, in which arrangement, when the pliers are closed, the stops (25, 26), at the level of the second crossing point (19), butt against the second area (23).

## Revendications

1. Tenailles démultipliées, en particulier coupe-boulons, avec à la fois une paire de leviers à mâchoires de coupe (1, 2) et de leviers à main (8, 9) à deux bras, qui sont respectivement articulés l'un à l'autre et ne se croisent pas dans la région des points d'articulation (5, 12), et avec des articulations de liaison (10, 11 ) entre les extrémités des leviers à mâchoires de coupe et à main tournées les unes vers les autres, caractérisées en ce que, dans une région proche des leviers à mâchoires de coupe (1, 2), les leviers à main (8, 9) sont respectivement recourbés au moins deux fois de telle manière que dans cette région (14a, 14b), les leviers à main se croisent deux fois (18, 19) à l'état de fermeture des tenailles.

2. Tenailles selon la revendication 1, caractérisées en ce que les premières régions (21) des leviers à main (8, 9), qui sont les plus voisines des leviers à mâchoires de coupe (1, 2) et qui forment le point de croisement (18) le plus voisin des leviers à mâchoires de coupe (1, 2) lorsque les tenailles sont fermées, sont sensiblement parallèles l'une à l'autre lorsque les tenailles sont largement ouvertes.

3. Tenailles selon la revendication 2, caractérisées en ce que les premières régions (21) des leviers à main, pour les tenailles largement ouvertes, forment en positions sensiblement parallèles, de face extérieure à face extérieure, une largeur (B) qui est sensiblement égale à la largeur (C) des leviers à mâchoires de coupe (1, 2) de face extérieure à face extérieure.

4. Tenailles selon la revendication 2 ou 3, caractérisées en ce qu'une deuxième région (23) des leviers à main se raccorde à la première région (21) des leviers à main, qui forme le deuxième point de croisement (19) pour les tenailles fermées.

5. Tenailles selon la revendication 4, caractérisées en ce que la première et la seconde régions (21, 23) des leviers à main (8, 9) sont recourbées l'une vers l'autre et forment l'une avec l'autre un angle intérieur (ß) tourné vers l'autre levier à main, qui est égal à 60 à 120 degrés, en particulier 80 à 100 degrés.

6. Tenailles selon l'une des revendications précédentes, caractérisées en ce que, pour les tenailles fermées, les régions (14a, 15b) des leviers à mains (8, 9) se croisant deux fois l'une l'autre se recouvrent partiellement latéralement l'une l'autre.

7. Tenailles selon l'une des revendications 1 à 5, caractérisées en ce que, pour les tenailles fermées, la région (14a, 14b) du premier levier à main croisant deux fois, est logée dans une fente longitudinale du deuxième levier à main.

8. Tenailles selon l'une des revendications précédentes avec des arrêts entre les leviers à main du côté poignée pour maintenir un écartement suffisant entre les poignées lorsque les tenailles sont fermées, les arrêts (25, 26) viennent en butée à hauteur du deuxième point de croisement (19) dans la deuxième région (23) pour les tenailles fermées.
